# EUROPÄISCHE PATENTSCHRIFT

(11) **EP 1 484 000 B1**
(45) Veröffentlichungstag und Bekanntmachung des Hinweises auf die Patenterteilung: **25.02.2009**
(21) Anmeldenummer: 04013094.0
(22) Anmeldetag: 03.06.2004
(51) Int. Cl.: A47L 13/08, B26B 5/00

(54) **Schaber**
Scraper
Racloir

(30) Priorität: 05.06.2003 DE 10325457
(43) Veröffentlichungstag der Anmeldung: 08.12.2004
(73) Patentinhaber: MARTOR KG, 42653 Solingen (DE)
(72) Erfinder: Polei, Gudula, 42653 Solingen (DE)
(74) Vertreter: Ostriga, Sonnet, Wirths & Roche

(56) Entgegenhaltungen:
- DE-A- 10 151 503
- DE-U- 20 005 966
- DE-U1- 20 021 790
- US-A- 1 681 082
- US-A- 2 601 723
- US-A- 4 558 517

## Beschreibung

Die Erfindung betrifft einen Flachschaber gemäß dem Oberbegriff des Anspruchs 1.

Ein Schaber dieser Art ist unter der Bezeichnung "CERA Quick" der Patentsucherin bekannt geworden. Das Aufnahmeteil und das Schutzteil bestehen aus V-2-A-Blech und sind schalenförmig ausgebildet. Am Aufnahmeteil wird die Schaberklinge mittels zweier korrespondierender Öffnungen an Haltevorsprüngen gehaltert und von dem Schutzteil in Schutzposition vollständig abgedeckt, hingegen in Arbeitsposition ihr Schneidkantenbereich freigegeben. Das Kupplungselement besteht aus einer ein Sonderdrehteil bildenden Schraube mit Münzschlitz, die durch ein Langloch des Schutzteiles in eine mit einem Innengewinde versehene Bohrung des Aufnahmeteiles greift. Quer zur Längssymmetrieachse des Langloches sind auf der Außenseite des Schutzteiles der Unterseite des Schraubenkopfes zugewandt, zwei gegenüberliegende Rastwarzen als Raste angeordnet. Gegen die Kräfte dieser Rastwarzen ist das Schutzteil relativ zum Aufnahmeteil innerhalb der Länge des Langloches verschiebbar. An ihrem von der Schaberklinge abgewandten Bereich bilden das Aufnahmeteil und das Schutzteil ein gemeinsames Griffteil. In Schutzposition befindet sich der Schraubenkopf des Kupplungselementes im unteren Bereich des Langloches und wird von den beiden darüber befindlichen Rastwarzen an einer unerwünschten Verschiebung der Betriebsstellung durch elastische Verklemmung gehindert. Diese elastische Verklemmung wird durch mehr oder weniger tiefes Einschrauben der Münzschraube in die Schraubbohrung im Aufnahmeteil bestimmt, wodurch das Aufnahmeteil und das Schutzteil im Bereich des Längsschlitzes und der Schraube elastisch gegeneinander verspannt werden. Um den Flachschaber in seine Betriebsposition zu überführen, muss das Schutzteil entgegen der elastischen Verspannung mit den beiden Rastwarzen unter dem Schraubenkopf in Richtung zum Griffende bewegt werden. Dabei kann es vorkommen, dass bei zu geringer elastischer Verklemmung infolge einer zu wenig eingedrehten Schraube sich die Schaberklinge von ihren Halterungsvorsprüngen lösen und in unerwünschter Weise zwischen Aufnahmeteil und Schutzteil nach innen rutschen kann. Bei zu starker Verklemmung infolge eines zu tiefen Einschraubens der Münzschlitzschraube wird die Relativverschiebung von Schutzteil zum Aufnahmeteil entsprechend erschwert.

Weitere Flachschaber dieser Art sind aus der DE-OS 1 553 731 sowie aus der DE 32 03 415 C2 mit den gleichen Nachteilen bekannt.

Das gilt auch für einen gattungsfremden Flachschaber gemäß der US-PS 2,563,940, bei dem das Kupplungselement gleichfalls aus einer Schlitzschraube besteht und die Klinge mit zwei ausgeprägten Halterungswarzen gehaltert ist, die im Aufnahmeteil in Richtung auf das Schutzteil ausgeprägt sind und im Schutzteil in zwei Öffnungen rastend eingreifen. Eine Verschieblichkeit des Schutzteiles relativ zum Aufnahmeteil ist nicht gegeben. Darüber hinaus ist das Schutzteil mit seinen geometrischen Abmessungen auf den Aufnahmebereich der Schaberklinge begrenzt und nicht mit einem Griffteil versehen.

Aus der US-PS 6,334,254 B1 ist ein weiterer gattungsfremder Flachschaber bekannt geworden, bei welchem die Relativbewegung vom Aufnahmeteil zum Schutzteil durch ein Rändelrad bewerkstelligt wird, welches seitlich unterhalb des Aufnahmeteiles an einer Seitenfläche des Griffbereiches mit einer Umfangsverzahnung heraustritt, um beispielsweise vom Daumen der Bedienungshand zur Verschiebung des Schutzteiles in seine Schutzposition oder in seine Betriebesstellung innerhalb eines begrenzten Winkels verdreht werden kann. Unter Wirkung von Elastizitätskräften stehende Rasten zur eindeutigen Arretierung und Festsetzung des Schutzteiles gegenüber dem Aufnahmeteil in der Betriebsposition und in der Schutzposition fehlen und werden nur durch die Endanschläge des Betätigungsrades bestimmt. Neben dem komplizierten Aufbau ist dieser Flachschaber mit dem Nachteil behaftet, dass der Schaber in Betriebesposition aufgrund von der Schaberklinge auf das Schutzteil übertragende Reibungskräfte in unerwünschter Weise in Richtung auf seine Schutzposition verschoben werden kann. Nachteilig ist weiterhin die Vielzahl der Einzelteile.

Aus dem DE 200 21 790 U1 ist ein weiterer gattungsfremder Flachschaber bekannt geworden, bei welchem das Schutzteil zwischen drei Positionen beweglich ist, nämlich einer mit vollständiger Abdeckung der Klinge, einer zweiten mit Freigabe lediglich der Schneide der Klinge und einer dritten, die dem Schutzteil ermöglicht, beim Klingenwechsel derartig vom Griff abgeschwenkt zu werden, dass ein Klingenwechsel ermöglicht wird. Die Raste besteht aus zwei an den Längsseiten des Schutzteiles angreifenden Keilelementen im Aufnahmeteil. Auch dieser Schaber ist mit dem Nachteil einer Vielzahl kompliziert aufgebauter Einzelelemente verbunden, die passgenau zusammengefügt werden müssen. Aufgrund der dritten Position zwischen Aufnahmeteil und Schutzteil kann es dabei zu Fehlbedienungen kommen.

DE 101 51 503 A1 offenbart einen Klingenschaber mit einem Unterteil und einem Oberteil, wobei zwischen Ober- und Unterteil eine Klinge aufgenommen ist. Am Ober- sowie am Unterteil sind Rastelemente vorgesehen, mittels welchen der Klingenschaber in einer Wechselstellung, einer Arbeitsstellung sowie in einer Sicherheitsstellung verrastbar ist.

Ausgehend von DE 101 51 503 A1, liegt der Erfindung die Aufgabe zugrunde, einen möglichst nur aus zwei Teilen bestehenden Flachschaber der eingangs genannten Gattung zu schaffen, der stets etwa die gleichen Rastkräfte in der Betriebsstellung und Schutzstellung gewährleistet.

Diese Aufgabe wird in Verbindung mit den Merkmalen des Oberbegriffs des Anspruch 1 mit dessen kennzeichnenden Merkmalen dadurch gelöst, dass das Kupplungselement von mindestens einem, stoffschlüssig an einem der Teile angeformten Rastvorsprung und einem diesen hintergreifenden und mit ihm zusammenwirkenden Gegenrastvorsprung am anderen Teil gebildet ist, die bei Überführung der Schaberklinge aus ihrer Schutzposition in ihre Betriebsposition und umgekehrt gegenseitig über ihre spezifische Werkstoffelastizität unter eine konstante, das Aufnahmeteil mit dem Schutzteil zusammenhaltende Vorspannung zu setzen sind.

Da nunmehr das Kupplungselement von mindestens einem, stoffschlüssig an einem der Teile angeformten Rastvorsprung, einem von diesem hintergriffenen und mit ihm zusammenwirkenden Gegenrastvorsprung am anderen Teil gebildet ist, setzen sich diese beiden Vorsprünge bei Überführung der Schaberklinge aus ihrer Schutzposition in ihre Betriebsposition und umgekehrt gegenseitig über ihre spezifische Werkstoffelastizität unter eine konstante Vorspannung. Zugleich halten diese Vorsprünge das Aufnahmeteil mit dem Schutzteil zusammen, wodurch ein Kupplungselement in Form einer Schraube gemäß dem Stand der Technik entbehrlich wird. Ferner sind stets konstante Klemmkräfte und auch Zusammenhaltekräfte der beiden Teile sichergestellt, da sich die Werkstoffelastizität, sei es die Stahlelastizität bei einem metallischen Schutzteil und Aufnahmeteil oder die Entropieelastizität bei einem aus Kunststoff bestehenden Aufnahmeteil und Schutzteil für ein und denselben Werkstoff im wesentlichen nicht ändert.

Im Gegensatz zum Stand der Technik wird nunmehr die Vorspannung der beiden Teile nicht mehr durch ein mehr oder weniger tiefes Einschrauben einer Schlitz- oder Münzschraube bestimmt, sondern ausschließlich durch die Werkstoffauswahl der Materialien, der Formgebung und durch die Vorspannung ihres Zusammenhalts aufgrund ihrer Werkstoffelastizität.

Nach einer ersten Ausführungsform des Flachschabers weist das Aufnahmeteil einen in Richtung auf das Schutzteil an seiner Aufnahmefläche bogenförmig ausgeprägten, in der Schaber-Verstellrichtung verlaufenden Rastvorsprung auf, der als Gegenrastvorsprung mindestens eine Längsseite einer schlüssellochartigen Öffnung im Schutzteil übergreift. Dabei wird das Aufnahmeteil mit dem Schutzteil dadurch zusammengefügt, dass letzteres mit einer erweiterten Schlüssellochöffnung auf den bogenförmigen ausgeprägten Rastvorsprung gesetzt und sodann am griffseitigen Ende des Griffteiles verschoben wird. Dadurch gelangt der Rastvorsprung mit dem Gegenrastvorsprung in Eingriff.

Vorteilhaft ist der Rastvorsprung mit zwei quer zur Schaber-Verstellrichtung verlaufenden Rastfortsätzen versehen, welche beide Längsseiten der schlüssellochartigen Öffnung des Schutzteiles federelastisch übergreifen und mit diesem zugleich das Kupplungselement bilden. Dadurch werden die beim Stand der Technik zur Kupplung erforderlichen Schraubverbindungsmittel, die gezahnte Stellräder oder dergleichen entbehrlich.

Um dem Schutzteil gegenüber dem Aufnahmeteil eine eindeutige Position (Schutzposition oder Betriebsposition) zu verleihen, sind die Längsseiten der schlüssellochartigen Öffnung an ihrer Außenseite mit zwei paarweise gegenüberliegenden Rastwarzen versehen, von denen das der Schaberklinge zugekehrte Paar der Rastwarzen die Rastfortsätze in Betriebsposition und das dem Griffteil zugekehrte Paar der Rastwarzen die Rastfortsätze in der Schutzposition der Schaberklinge hintergreift. Um ein Verschwenken oder eine sonstige unerwünschte Änderung der Relativlagen von Aufnahmeteil und Messerteil zu verhindern, werden die Längsführungsmittel durch eine schalenartige Ausbildung von Aufnahme- und Schutzteil sowie ihrer Griffelemente gebildet, wobei die Schalenränder des einen Teils von den Schalenrändern des anderen Teils umgriffen sind und eine gegenseitige Leistenführung bilden. Dadurch kann das Schutzteil nur in Richtung der Symmetrielängsachse des Flachschabers relativ zum Aufnahmeteil verschoben werden.

Zur Erleichterung dieses Verschiebevorganges sind in ergonomisch günstiger Weise das Schutzteil und/oder das Aufnahmeteil jeweils mit einer Griffmulde für den Daumen oder den Finger der Bedienungshand versehen.

Nach einer zweiten Ausführungsform der Erfindung ist das Aufnahmeteil an zwei gegenüberliegenden Randbereichens eines verbreiterten Aufnahmebereiches für die Schaberklinge mit zwei Hakenelementen als Rastvorsprung versehen, welche die zugekehrten Randbereiche des nahezu kongruent ausgebildeten Schutzteiles flanschartig umgreifen und einem jeden Hakenelement mindestens eine Rastwarze als Gegenrastvorsprung auf der Außenseite des Schutzteiles zugeordnet ist. Bei dieser Ausführungsform ist somit gegenüber der ersten die Lage des Rastvorsprunges und des Gegenrastvorsprunges vom Mittenbereich der beiden Teile auf deren Randbereich verlegt, wodurch eine besonders flache Ausbildung des Flachschabers gewährleistet werden kann.

Jedes Hakenelement ist vorteilhaft an seinem freien Ende mit einer Ausnehmung versehen, welche die Rastwarzen in der jeweils von innen vorgegebenen Position umgreift und damit das Schutzteil zum Aufnahmeteil arretiert. Auch dadurch werden zwei eindeutige Positionen des Schutzteiles zum Aufnahmeteil sichergestellt.

Alternativ ist jedes Hakenelement auf seiner Innenseite mit einem kalottenartigen Rücksprung zum Eingriff in je eine Rastwarze versehen. Diese Rastwarzen greifen vorteilhaft in Schutzposition in die kalottenartigen Rücksprünge der Hakenelemente ein, wohingegen sie in Betriebsposition am unteren Rand der Hakenelemente arretierend anliegen. Dadurch sind mit nur einer Rastwarze für je ein Hakenelement zwei eindeutige Positionen des Schutzteiles zum Aufnahmeteil gewährleistet.

Nach einer vorteilhaften Weiterbildung der Erfindung ist das Aufnahmeteil an seinem Griffteil an beiden gegenüberliegenden Randbereichen mit je einer im Querschnitt U-förmigen Führungsschiene versehen, in welche die leistenförmigen Seitenbereiche des Schutzteiles klemmend oder nichtklemmend eingreifen und darin geführt sind. Auf diese Weise kann neben den Hakenelementen mit ihren Rastwarzen eine weitere, das Aufnahmeteil und das Schutzteil unter einer spezifischen Werkstoffelastizität zusammenhaltende Vorspannung durch die U-förmigen Führungsschienen und den davon umgriffenen leistenförmigen Seitenbereichen des Schutzteiles gebildet werden. Ferner wird dadurch eine Relativbewegung vom Schutzteil zum Aufnahmeteil in nur einer, nämlich in der Richtung der Längssymmetrieachse in beiden Richtungen gewährleistet, hingegen in jeder anderen Richtung unterbunden.

Ferner bilden die Hakenelemente entweder oder in Verbindung mit den vorbeschriebenen Führungsschienen das federelastische Kupplungselement. Weitere Kupplungselemente, wie beim Stand der Technik in Form von Schrauben oder gezahnten Verstellrädern, entfallen auch bei dieser Ausführungsform.

Zur Erhöhung der Biegesteifigkeit und zur dauerhaften Haltbarkeit sowie einer stets gesicherten Klemmung der Schaberklinge ist sowohl das Aufnahmeteil als auch das Schutzteil mit ovalen, in Schaber-Verstellrichtung verlaufenden Mulden und ausgeformten Rippen versehen.

Bei beiden Ausführungsformen ist das Aufnahmeteil an den Außenkanten seines erweiterten Aufnahmebereiches für die Schaberklinge mit einem erhabenen Rand versehen, welcher den Rand des auch in diesem Bereich erweiterten Schutzteiles überragt. Dadurch wird das Eindringen von abgeschabten Partikeln in den Innenraum zwischen dem Aufnahmeteil und dem Schutzteil unterbunden und damit mögliche Beeinträchtigungen der Klemmfunktion der Rastvorsprünge und der Gegenrastvorsprünge unterbunden.

Weiterhin sind bei beiden Ausführungsformen auf der Aufnahmefläche des Aufnahmeteiles in an sich bekannter Weise zwei Halterungsvorsprünge zur Arretierung der Schaberklinge angeordnet. Diese Halterungsvorsprünge greifen in zur Schaber-Verstellrichtung parallel verlaufende, im Querschnitt U-förmige Rinnen ein, so dass ein Lösen der Schaberklinge sicher verhindert wird.

Und schließlich ist bei beiden Ausführungsformen am griffseitigen Ende des Aufnahmeteiles und des Schutzteiles je eine Öffnung vorgesehen, die in Schutzposition eine kongruente Aufhängeöffnung für den Flachschaber bilden.

Zwei Ausführungsformen der Erfindung sind in den Zeichnungen dargestellt. Davon ist die erste Ausführungsform in den Figuren 1 bis 13 und die zweite Ausführungsform in den Figuren 15 bis 23 dargestellt. Dabei zeigen:
Fig. 1 die Draufsicht auf die Außenseite des Aufnahmeteils einer ersten Ausführungsform des Flachschabers in der Betriebsstellung,
Fig. 2 die Seitenansicht in Richtung des Pfeiles II von Fig. 1,
Fig. 3 die Schnittansicht entlang der Linie III-III von Fig. 1,
Fig. 4 die Ansicht in Richtung auf das Schutzteil des Flachschabers in Richtung des Pfeiles IV von Fig. 2,
Fig. 5 die Schnittansicht entlang der Linie V-V von Fig. 1,
Fig. 6 die Ansicht auf das klingenseitige Ende des Flachschabers in Richtung des Pfeiles VI von Fig. 2,
Fig. 7 eine perspektivische Ansicht auf den Flachschaber in Richtung des Pfeiles VII von Fig. 2,
Fig. 8 den Flachschaber von Fig. 1 in seiner Kupplungsposition in Richtung des Pfeiles VIII von Fig. 9,
Fig. 9 die Seitenansicht des Flachschabers in Richtung des Pfeiles IX von Fig. 8,
Fig. 10 die Ansicht des Flachschabers beim Einführen des Rastvorsprunges in die schlüssellochartige Öffnung, entsprechend der in Fig. 8 gezeigten Kupplungsposition und entsprechend dem Ansichtspfeil X in Fig. 9,
Fig. 11 die perspektivische Draufsicht auf den Flachschaber von Fig. 10 beim Ineinanderfügen der beiden Teile analog zu den Darstellungen der Fig. 8-9,
Fig. 12 die perspektivische Explosionsansicht von Fig. 4,
Fig. 13 die Explosionsansicht von Fig. 12 um 180° in der Zeichenebene gewendet,
Fig. 14 die Ansicht einer zweiten Ausführungsform auf die Außenseite des Aufnahmeteiles in Betriebsposition der Schaberklinge,
Fig. 15 die Seitenansicht in Richtung des Pfeiles XV von Fig. 14,
Fig. 16 die Schnittansicht entlang der Linie XVI-XVI von Fig. 14,
Fig. 17 die Schnittansicht entlang der Linie XVII-XVII von Fig. 16,
Fig. 18 die Schnittansicht entlang der Linie XVIII-XVIII von Fig. 14,
Fig. 19 die Ansicht auf das klingenseitige Ende des Flachschabers in Richtung des Pfeiles XIX von Fig. 15,
Fig. 20 die perspektivische Draufsicht von Fig. 14,
Fig. 21 die perspektivische Unteransicht des Flachschabers von Fig. 20,
Fig. 22 die Explosionsansicht von Fig. 20 und
Fig. 23 die Explosionsansicht von Fig. 21 in einer dazu in der Zeichenebene um ca. 90° gewendeten Lage.

Bei dem in den Zeichnungen dargestellten Flachschaber 10 sind unabhängig von der jeweiligen Ausführungsform für unterschiedlich ausgebildete, jedoch analog wirkende Bauteile oder Elemente stets dieselben Bezugsziffern verwendet.

Bei der ersten Ausführungsform gemäß den Figuren 1 bis 13 setzt sich der Flachschaber 10 aus nur drei Teilen, nämlich dem Aufnahmeteil 11, dem Schutzteil 12 und der Schaberklinge 13 zusammen. Ein zusätzliches Kupplungsteil in Form einer Schraube wie beim Stand der Technik fehlt.

Wie am anschaulichsten aus den Figuren 12 und 13 entnommen werden kann, weist das Aufnahmeteil 11 einen in Richtung auf das Schutzteil 12 aus seiner Aufnahmefläche 14 bogenförmig ausgeprägten, in Schaber-Verstellrichtung x-y verlaufenden Rastvorsprung 15 auf, der mit zwei quer zur Schaber-Verstellrichtung x-y (s. Fig. 4) verlaufenden Rastfortsätzen 16, 17 versehen ist. Diese übergreifen als Gegenrastvorsprung mindestens eine Längsseite 19 der beide Längsseiten 19, 20 einer schlüssellochartigen Öffnung 18 im Schutzteil 12. Dieses Übergreifen der Rastfortsätze 16, 17 erfolgt vorteilhaft federelastisch. Der Rastvorsprung 15 mit seinen Rastfortsätzen 16, 17 bildet zudem in Verbindung mit den davon übergriffenen Längsseiten 19, 20 der schlüsselartigen Öffnung 18 das Kupplungselement von Aufnahmeteil 11 und Schutzteil 12.

Außerdem ragen aus der Aufnahmefläche 14 des Aufnahmeteils 11 zwei Halterungsvorsprünge 21, 22 in Richtung auf das Schutzteil 12 heraus, an welchen die Schaberklinge 13 mit ihren damit korrespondierenden Öffnung 23, 24 gehaltert ist. Ferner sind die Längsseiten 19, 20 der schlüsselartigen Öffnung 18 an der Außenseite 25 des Schutzteiles 12 mit zwei paarweise gegenüberliegenden Rastwarzen 26, 27 versehen, von denen das der Schaberklinge 13 zugekehrte Paar der Rastwarzen 27 die Rastfortsätze 16, 17 des bogenförmigen Rastvorsprunges 15 in der Betriebsposition gemäß den Figuren 1 bis 7 hintergreift. In der nicht dargestellten Schutzposition, in welcher das aus der Betriebsposition (Fig. 1-4; Fig. 7) etwas in Richtung x zurückgeschobene Schutzteil 12 den Schneidkantenbereich 13a der Schaberklinge 13 gerade schützend überdeckt, befinden sich die Rastfortsätze 16, 17 jeweils zwischen den Rastwarzen 26 und 27 des betreffenden Rastwarzenpaares 26, 27.

Wie insbesondere in Verbindung mit den Figuren 7, 10 und 11 ersichtlich ist, werden die Längsführungsmittel durch eine schalenartige Form von Aufnahmeteil 11 und Schutzteil 12, insbesondere ihrer Griffelemente 29, 30 gebildet, die gemeinsam das Griffteil 28 des Flachschabers 10 bilden. Dabei umgreift der Schalenrand 31 des Aufnahmeteiles 11 den Schalenrand 32 des Schutzteiles 12 derart, dass sich eine Leistenführung 31, 32 dieser Teile (s. Fig. 10) ergibt, an denen gemeinsam mit dem Rastvorsprung 15 und der schlüsselartigen Öffnung 18 das Aufnahmeteil 11 und das Schutzteil 12 relativbeweglich zueinander geführt sind.

Dabei ist der Schalenrand 32 des Schutzteiles 12 an zwei gegenüberliegenden Bereichen mit zwei in Richtung auf den Schalenrand 31 des Aufnahmeteiles 11 vorspringenden Verlängerungen 33, 34 versehen. Zur Aufnahmefläche 14 des Aufnahmeteiles 11 korrespondiert die Gegenaufnahmefläche 35 des Schutzteiles 12 (s. Fig.8).

Ferner ist das Schutzteil 12 mit einer Griffmulde 36 und das Aufnahmeteil 11 mit einer weiteren Griffmulde 37 für den Daumen einer Bedienungshand versehen, wobei die Griffmulden 36, 37 in der Schaber-Verstellrichtung x-y zueinander versetzt sind.

Außerdem ist jedes Teil 11, 12 am griffseitigen Endbereich 28a mit je einer Öffnung 38, 39 versehen, wovon die Öffnung 38 im Aufnahmeteil 11 und die Öffnung 39 im Schutzteil 12 vorgesehen sind. Diese beiden Öffnungen liegen in der nicht gezeigten Schutzposition ausgerichtet übereinander, hingegen in der Betriebsposition gemäß den Figuren 1 und 4 versetzt zueinander. Dadurch können die Öffnungen 38, 39 nur in der nicht gezeigten Schutzposition eine durchgängige Aufhängeöffnung 38/39 bilden.

Wie insbesondere aus den Figuren 10 bis 13 ersichtlich ist, sind sowohl das Aufnahmeteil 11 als auch das Schutzteil 12 an ihrem dem Griffende 28a entgegengesetzten Bereich mit einem erweiterten Aufnahmebereich 40, 41 versehen. So ist auch in diesem Bereich das Aufnahmeteil 11 an den Außenkanten seines erweiterten Aufnahmebereiches 40 mit einem erhabenen Rand 31 versehen, der die Außenkanten des auch in diesem Bereich vorstehenden Randes 32 des Schutzteiles 12 überragt.

Die Zusammenfügung des Aufnahmeteiles 11 mit dem Schutzteil 12 und der Schaberklinge 13 erfolgt werkzeuglos dergestalt, dass zunächst gemäß Fig. 12 die Schaberklinge 13 mit ihren Öffnungen 23, 24 auf die Halterungsvorsprünge 21, 22 der Aufnahmefläche 14 des Aufnahmeteiles 11 aufgelegt wird. Sodann wird das Schutzteil 12 mit seiner Schlüssellochöffnung 18 gemäß Fig. 10 über den Rastvorsprung 15 geführt und hiernach in der Schaber-Verstellrichtung x-y in Richtung des Pfeiles y auf das rückwärtige Griffende 28a des Griffteiles 28 so weit verschoben, bis der Rastvorsprung 15 vom ersten Paar der Rastwarzen 26 an den Längsseiten 19, 20 hintergriffen ist. Dann ist die nicht gezeigte Schutzposition erreicht.

Bei einer weiteren Relativverschiebung des Schutzteiles 12 zum Aufnahmeteil 11 in Richtung des Pfeiles y werden die Rastfortsätze 16, 17 des Rastvorsprunges 15 von dem zweiten Paar der Rastwarzen 27 hintergriffen. Dann ist die Betriebsposition gemäß den Figuren 1 bis 4 und Fig. 7 erreicht.

Auch bei der zweiten Ausführungsform der Erfindung gemäß den Figuren 15 bis 23 setzt sich der Flachschaber 10 aus nur drei Teilen, nämlich aus dem Aufnahmeteil 11, dem Schutzteil 12 und der Schaberklinge 13 zusammen. Aus diesem Grunde sind auch diese Teile mit den gleichen Bezugsziffern bezeichnet, wobei in sämtlichen Figuren der Schneidkantenbereich der Schaberklinge 13 mit 13a bezeichnet ist.

Das Aufnahmeteil 11 ist an zwei gegenüberliegenden Randbereichen 42, 43 gemäß den Figuren 22 und 23 eines verbreiterten Aufnahmebereiches 40 für die Schaberklinge 13 mit zwei Hakenelementen 44, 45 als Rastvorsprung 44, 45 versehen, welcher jeweils die zugekehrten Randbereiche 46, 47 des in diesem verbreiterten Aufnahmebereich 41 des nahezu kongruent ausgebildeten Schutzteiles 12 flanschartig umgreift. Einem jeden Hakenelement 44, 45 ist mindestens eine Rastwarze 48, 49 als Gegenrastvorsprung auf der Außenseite 25 des Schutzteiles 12 zugeordnet.

Im dargestellten Fall der Figuren 21 und 23 ist jedes Hakenelement 44, 45 an seinem freien Ende mit einer Ausnehmung 44a, 45a versehen, in welchen die Rastwarzen 48, 49 in der jeweiligen Position (Schutzposition oder Betriebsstellung) form- und kraftschlüssig aufgenommen werden.

In Abweichung von dieser Ausführung können die Hakenelemente 44, 45 auf ihrer Unterseite auch mit einem kalottenartigen Rücksprung zum Eingriff der Rastwarzen 48, 49 versehen werden.

Wie am anschaulichsten aus den Figuren 18, 21 und 23 hervorgeht, ist das Aufnahmeteil 11 an seinem Griffteil 28 an beiden gegenüberliegenden Randbereichen mit je einer im Querschnitt U-förmigen Führungsschiene 50, 51 versehen, in welche die leistenförmigen Seitenbereiche 52, 53 des Schutzteiles 12 klemmend oder nichtklemmend eingreifen und darin geführt sind. Auf diese Weise bilden die Hakenelemente 44, 45 entweder allein oder in Verbindung mit im Querschnitt U-förmigen Führungsschienen 50, 51 das federelastische Kupplungselement für das Aufnahmeteil 11 mit dem Schutzteil 12.

Sowohl das Aufnahmeteil 11 als auch das Schutzteil 12 sind mit ovalen, in Schaber-Verstellrichtung x-y verlaufenden Mulden 54, 55 versehen (s. Figuren 16, 21 und 22) sowie mit ausgeformten Rippen 56, 57 zur Erhöhung der Biegesteifigkeit versehen.

Nach einer ersten Ausführungsform sind auf der Aufnahmefläche 14 des Aufnahmeteiles 11 zwei Halterungsvorsprünge 21, 22 zur Arretierung der Schaberklinge 13 mit den dazu korrespondierenden Öffnungen 23, 24 in der Schaberklinge 13 angeordnet. Zur Vermeidung eines Herausgleitens der Schaberklinge 13 während einer Verschiebung des Schutzteiles 12 in der Schaber-Verschieberichtung x-y sind auf der Anlagefläche 58 (s. Fig. 22) des Schutzteiles 12 die Rippen 56, 57 von Fig. 23 an ihrer Unterseite in Mulden 59 ausgeformt, in welchen die Haltevorsprünge 21, 22 geführt sind.

Auch bei dieser Ausführungsform befindet sich am griffseitigen Ende 28a des Aufnahmeteiles 11 und des Schutzteiles 12 je eine Öffnung 38, 39 die in der nicht gezeigten Schutzposition des Schutzteiles 12 eine kongruent durchgängige Aufhängeöffnung 38, 39 bilden.

Zum Zusammenfügen des Schutzteiles 12 in das Aufnahmeteil 11 wird das Schutzteil 12 mit seinem griffseitigen Ende 28a in die im Querschnitt U-förmigen Führungsschienen 50, 51 des Aufnahmeteiles 11 eingefügt und in der Schaber-Verschieberichtung x-y so weit in Richtung auf das andere griffseitige Ende 28a des Aufnahmeteiles 11 verschoben, bis seine Randbereiche 46, 47 von den Hakenelementen 44, 45 in Höhe der Rastwarzen 48, 49 übergriffen sind.

Etwas Besonderes der Erfindung besteht bei beiden Ausführungsformen darin, dass das Kupplungselement der beiden Ausführungsformen von mindestens einem, stoffschlüssig an einem der Teile 11, 12 angeformten Rastvorsprung 15 bzw. 44, 45 und einem diesen hintergreifenden oder in diese hineingreifenden und mit ihm zusammenwirkenden Gegenrastvorsprung 19, 20 bzw. 46 bis 49 am anderen Teil 12, 11 gebildet ist, die bei Überführung der Schaberklinge 13 aus ihrer Schutzposition in ihre Betriebsposition und umgekehrt gegenseitig über eine spezifische Werkstoffelastizität unter eine konstante, das Aufnahmeteil 11 mit dem Schutzteil 12 zusammenhaltende Vorspannung zu setzen sind, d.h. dass beim ersten Ausführungsbeispiel die Rastfortsätze 16, 17 des Rastvorsprunges 15 entweder erst von den Rastwarzen 26, 27 oder bereits durch die Längsseiten 19, 20 unter eine werkstoffspezifische, federelastische Vorspannung gesetzt werden können.

Ebenso werden beim zweiten Ausführungsbeispiel gemäß den Figuren 15 bis 23 die Hakenelemente 44,45 bereits allein oder in Verbindung mit den im Querschnitt U-förmigen Führungsschienen 50, 51 der Eingriff in Rastwarzen 48, 49 oder erst bei Eingriff der Seitenbereiche 46, 47 allein oder in Verbindung mit den Randbereichen 52, 53 des Schutzteiles 12 oder erst bei Eingriff mit den Rastwarzen 48, 49 in die hakenförmigen Elemente 44, 45 unter eine werkstoffspezifische federelastische Vorspannung gesetzt. Diese Vorspannung kann sowohl bei metallischen Werkstoffen von Aufnahmeteil 11 und Schutzteil 12 mittels der spezifischen Stahlelastizität oder bei Kunststoffen mittels derer spezifischen Entropieelastizität bestimmt werden.

## Patentansprüche

1. Flachschaber (10) mit einem Aufnahmeteil (11) für eine auswechselbare Schaberklinge (13) und mit einem die Schaberklinge (13) in einer Schutzposition vollständig abdeckenden und in einer Betriebsposition ihren Schneidkantenbereich (13a) freigebenden Schutzteil (12), wobei das Aufnahme- (11) und das Schutzteil (12) gegen die Kräfte einer Raste in Schaber-Verstellrichtung (x, y) durch Längsführungsmittel (29, 30; 50, 51; 52, 53) zwangsgeführt und durch ein Kupplungselement (15; 44, 45) federelastisch zusammengehalten sind und an ihrem von der Schaberklinge (13) abgewandten Bereich ein gemeinsames Griffteil (28) bilden, wobei das Kupplungselement von mindestens einem, stoffschlüssig an dem Aufnahmeteil (11) oder dem Schutzteil (12) angeformten Rastvorsprung (15; 44, 45) und einem diesen hintergreifenden und mit ihm zusammenwirkenden Gegenrastvorsprung (19, 20; 46-49) an dem Schutzteil (12) oder dem Aufnahmeteil (11) gebildet ist, die bei Überführung der Schaberklinge (13) aus ihrer Schutzposition in ihre Betriebsposition und umgekehrt gegenseitig über ihre spezifische Werkstoffelastizität unter eine konstante, das Aufnahmeteil (11) mit dem Schutzteil (12) zusammenhaltende Vorspannung zu setzen sind, **dadurch gekennzeichnet, dass** das Aufnahmeteil (11) einen in Richtung auf das Schutzteil (12) aus seiner Aufnahmefläche (14) bogenförmig ausgeprägten, in der Schaber-Verstellrichtung (x-y) verlaufenden Rastvorsprung (15) aufweist, der als Gegenrastvorsprung mindestens eine Längsseite (19, 20) einer schlüssellochartigen Öffnung (18) im Schutzteil (12) übergreift.

2. Flachschaber nach Anspruch 1, **dadurch gekennzeichnet, dass** der Rastvorsprung (15) mit zwei quer zur Schaber-Verstellrichtung (x-y) verlaufenden Rastfortsätzen (16, 17) versehen ist, welche beide Längsseiten (19, 20) der schlüssellochartigen Öffnung (18) des Schutzteiles (12) federelastisch übergreifen und mit diesem zugleich das Kupplungselement bilden.

3. Flachschaber nach einem der Ansprüche 1 oder 2, **dadurch gekennzeichnet, dass** die Längsseiten (19, 20) der schlüssellochartigen Öffnung (18) an ihrer Außenseite (25) mit zwei paarweise gegenüberliegenden Rastwarzen (26, 27) versehen sind, von denen das der Schaberklinge (13) zugekehrte Paar der Rastwarzen (27) die Rastfortsätze (16, 17) in Betriebsposition und das dem Griffteil (28) zugekehrte Paar der Rastwarzen (26) die Rastfortsätze (16, 17) in der Schutzposition der Schaberklinge (13) hintergreift.

4. Flachschaber nach einem der Ansprüche 1 bis 3, **dadurch gekennzeichnet, dass** die Längsführungsmittel durch eine schalenartige Ausbildung von Aufnahme- (11) und Schutzteil (12) sowie ihrer Griffelemente (29, 30) gebildet sind, wobei die Schalenränder (31 oder 32) des einen Teils (11 oder 12) von den Schalenrändern (32 oder 31) des anderen Teils (12 oder 11) umgriffen sind und eine gegenseitige Leistenführung (31, 32) bilden.

5. Flachschaber nach einem der Ansprüche 1 bis 4, **dadurch gekennzeichnet, dass** das Schutzteil (12) und/oder das Aufnahmeteil (11) jeweils mit einer Griffmulde (36, 37) für den Daumen oder den Finger einer Bedienungshand versehen sind.

6. Flachschaber nach dem Oberbegriff des Anspruchs 1, **dadurch gekennzeichnet, dass** das Aufnahmeteil (11) an zwei gegenüberliegenden Randbereichen (42, 43) eines verbreiterten Aufnahmebereiches (40) für die Schaberklinge (13) mit zwei Hakenelementen (44, 45) als Rastvorsprung versehen ist, welche die zugekehrten Randbereiche (46, 47) des kongruent ausgebildeten Schutzteiles (12) flanschartig umgreifen und einem jeden Hakenelement (44, 45) mindestens eine Rastwarze (48, 49) als Gegenrastvorsprung auf der Außenseite (25) des Schutzteiles (12) zugeordnet ist.

7. Flachschaber nach Anspruch 6, **dadurch gekennzeichnet, dass** jedes Hakenelement (44, 45) an seinem freien Ende mit einer Ausnehmung (44a, 45a) versehen ist, welche die Rastwarzen (48, 49) in der jeweils von ihnen vorgegebenen Position umgreift und damit das Schutzteil (12) zum Aufnahmeteil (11) arretiert.

8. Flachschaber nach Anspruch 6, **dadurch gekennzeichnet, dass** jedes Hakenelement (44, 45) auf seiner Unterseite mit einem kalottenartigen Rücksprung zum Eingriff in eine Rastwarze (48, 49) versehen ist.

9. Flachschaber nach einem der Ansprüche 6 bis 8, **dadurch gekennzeichnet, dass** das Aufnahmeteil (11) an seinem Griffteil (28) an beiden gegenüberliegenden Randbereichen mit je einer im Querschnitt U-förmigen Führungsschiene (50, 51) versehen ist, in welche die leistenförmigen Seitenbereiche (52, 53) des Schutzteiles (12) klemmend oder nichtklemmend eingreifen und darin geführt sind.

10. Flachschaber nach einem der Ansprüche 6 bis 9, **dadurch gekennzeichnet, dass** die Hakenelemente (44, 45) allein oder in Verbindung mit den Führungsschienen (50, 51) das federelastische Kupplungselement bilden.

11. Flachschaber nach einem der Ansprüche 6 bis 10, **dadurch gekennzeichnet, dass** sowohl das Aufnahmeteil (11) als auch das Schutzteil (12) mit ovalen in Schaber-Verstellrichtung (x-y) verlaufenden Mulden (54, 55) und ausgeformten Rippen (56, 57) versehen ist.

12. Flachschaber nach einem der Ansprüche 1 bis 11, **dadurch gekennzeichnet, dass** das Aufnahmeteil (11) an den Außenkanten seines erweiterten Aufnahmebereiches (40) für die Schaberklinge (13) mit einem erhabenen Rand (31) versehen ist, der den Rand (32) des auch in diesem Bereich (41) erweiterten Schutzteiles (12) überragt.

13. Flachschaber nach einem der Ansprüche 1 bis 12, **dadurch gekennzeichnet, dass** auf der Aufnahmefläche (14) des Aufnahmeteiles (11) zwei Halterungsvorsprünge (21, 22) zur Arretierung der Schaberklinge (13) angeordnet sind.

14. Flachschaber nach einem der Ansprüche 1 bis 13, **dadurch gekennzeichnet, dass** am griffseitigen Ende (28a) des Aufnahmeteiles (11) und des Schutzteiles (12) je eine Öffnung (38, 39) vorgesehen ist, die in der Schutzposition miteinander ausgerichtet sind und so eine durchgängige Aufhängeöffnung (38, 39) bilden.

## Claims

1. Blunt scraper (10) with a receiving part (11) for an exchangeable scraper blade (13) and with a protective part (12) which completely covers the scraper blade (13) in a protective position and uncovers its cutting edge region (13a) in an operating position, wherein the receiving part (11) and the protective part (12) are positively guided against the forces of a catch in the scraper displacement direction (x, y) by longitudinal guide means (29, 30; 50, 51; 52, 53) and held together in a spring-elastic manner by a coupling element (15; 44, 45) and form a common grip part (28) at their region which is remote from the scraper blade (13), wherein the coupling element is formed by at least one locking projection (15; 44, 45), which is formed integrally on the receiving part (11) or the protective part (12), and a mating locking projection (19, 20; 46-49), which engages behind the locking projection and co-operates therewith, on the protective part (12) or the receiving part (11), which projections can be mutually placed under a constant preload, which holds the receiving part (11) together with the protective part (12), via their specific material elasticity when the scraper blade (13) is transferred from its protective position to its operating position and vice versa, **characterised in that** the receiving part (11) comprises a locking projection (15) which is stamped in an arcuate form out of its receiving surface (14) in the direction of the protective part (12), extends in the scraper displacement direction (x-y) and laps as a mating locking projection over at least one longitudinal side (19, 20) of a keyhole-like opening (18) in the protective part (12).

2. Blunt scraper according to Claim 1, **characterised in that** the locking projection (15) is provided with two locking extensions (16, 17) which extend transversely to the scraper displacement direction (x-y), lap over both longitudinal sides (19, 20) of the keyhole-like opening (18) of the protective part (12) in a spring-elastic manner and at the same time form with the latter the coupling element.

3. Blunt scraper according to either of Claims 1 and 2, **characterised in that** the longitudinal sides (19, 20) of the keyhole-like opening (18) are provided on their outside (25) with two locking lugs (26, 27) which lie opposite in pairs and of which the pair of locking lugs (27) facing the scraper blade (13) engage behind the locking extensions (16, 17) in the operating position and the pair of locking lugs (26) facing the grip part (28) engage behind the locking extensions (16, 17) in the protective position of the scraper blade (13).

4. Blunt scraper according to any one of Claims 1 to 3, **characterised in that** the longitudinal guide means are formed by a shell-like formation of the receiving part (11) and protective part (12) as well as their grip elements (29, 30), wherein the shell edges (31 or 32) of one part (11 or 12) are embraced by the shell edges (32 or 31) of the other part (12 or 11) and form a mutual ridge guide (31, 32).

5. Blunt scraper according to any one of Claims 1 to 4, **characterised in that** the protective part (12) and/or the receiving part (11) are in each case provided with a grip cavity (36, 37) for the thumb or the finger of an operating hand.

6. Blunt scraper according to the preamble of Claim 1, **characterised in that** the receiving part (11) is provided at two opposite edge regions (42, 43) of a widened receiving region (40) for the scraper (13) with two hook elements (44, 45) as a locking projection, which elements embrace the facing edge regions (46, 47) of the congruently formed protective part (12) like a flange, and at least one locking lug (48, 49) is associated with each hook element as a mating locking projection on the outside (25) of the protective part (12).

7. Blunt scraper according to Claim 6, **characterised in that** each hook element (44, 45) is provided at its free end with a recess (44a, 45a) which embraces the locking lugs (48, 49) in the position in each case predetermined by them and thus retains the protective part (12) relative to the receiving part (11).

8. Blunt scraper according to Claim 6, **characterised in that** each hook element (44, 45) is provided at its underside with a hemispherical indentation for engaging with a locking lug (48, 49).

9. Blunt scraper according to any one of Claims 6 to 8, **characterised in that** the receiving part (11) is provided at its grip part (28) at both opposite edge regions with a respective guide rail (50, 51) which is U-shaped in cross section, with which the ridge-shaped side regions (52, 53) of the protective part (12) engage in a clamping or non-clamping manner and in which they are guided.

10. Blunt scraper according to any one of Claims 6 to 9, **characterised in that** the hook elements (44, 45) form the spring-elastic coupling element alone or in conjunction with the guide rails (50, 51).

11. Blunt scraper according to any one of Claims 6 to 10, **characterised in that** both the receiving part (11) and the protective part (12) are provided with oval cavities (54, 55) extending in the scraper displacement direction (x-y) and shaped-out ribs (56, 57).

12. Blunt scraper according to any one of Claims 1 to 11, **characterised in that** the receiving part (11) is provided at the outer edges of its widened receiving region (40) for the scraper blade (13) with a raised edge (31) which projects beyond the edge (32) of the protective part (12), which is also widened in this region (41).

13. Blunt scraper according to any one of Claims 1 to 12, **characterised in that** two holding projections (21, 22) are disposed on the receiving surface (14) of the receiving part (11) for retaining the scraper blade (13).

14. Blunt scraper according to any one of Claims 1 to 13, **characterised in that** a respective opening (38, 39) is provided at the end (28a) of the receiving part (11) and of the protective part (12) which is on the grip side, which openings are aligned with one another in the protective position and thus form a continuous suspension opening (38, 39).

## Revendications

1. Racloir plat (10), avec une partie de logement (11) pour une lame de racloir (13) interchangeable et avec une partie de protection (12) couvrant complètement la lame de racloir (13) en une position de protection et libérant sa zone d'arête de tranchant (13a) en une position de fonctionnement, la partie de logement (11) et la partie de protection (12) étant soumises à un guidage forcé à rencontre des efforts d'un cliquet, dans la direction de manoeuvre de racloir (x, y), par des moyens de guidage longitudinal (29, 30 ; 50, 51 ; 52, 53), et maintenues assemblées, par l'élasticité d'un ressort, au moyen d'un élément de couplage (15 ; 44, 45), et formant, à leur zone opposée à la lame de racloir (13) une partie de poignée (28) commune, l'élément de couplage étant formé par au moins une saillie d'encliquetage (15 ; 44, 45), formée d'un seul tenant, avec une liaison par la matière, sur la partie de logement (11) ou la partie de protection (12), et une saillie d'encliquetage conjuguée (19, 20 ; 46 à 49) saisissant cette saillie d'encliquetage par l'arrière et coopérant avec elle, et se trouvant sur la partie de protection (12) ou la partie de logement (11), saillies qui, lors du passage de la lame de racloir (13) de sa positon de protection à sa position de fonctionnement, et inversement, sont à placer mutuellement, par l'intermédiaire de leur élasticité de matériau spécifique, sous l'effet d'une précontrainte constante, maintenant la partie de logement (11) assemblée à la partie de protection (12), **caractérisé en ce que** la partie de logement (11) présente une saillie d'encliquetage (15), s'étendant dans la direction de manoeuvré de racloir (x, y), marquée par une forme en arc en direction de la partie de protection (12), à partir de sa surface de logement (14), la saillie d'encliquetage (15), configurée en saillie d'encliquetage conjuguée, enchevauchant au moins un côté longitudinal (19, 20) d'une ouverture (18) du genre d'un trou de clé, dans la partie de protection (12).

2. Racloir plat selon la revendication 1, **caractérisé en ce que** la saillie d'encliquetage (15) est munie de deux prolongements d'encliquetage (16, 17), s'étendant transversalement à la direction de manoeuvre du racloir (x, y), eu chevauchant, avec l'élasticité d'un ressort, les deux côtés longitudinaux (19, 20) de l'ouverture (18), du genre d'un trou de clé, de la partie de protection (12) et formant avec celle-ci, en même temps, l'élément de couplage.

3. Racloir plat selon l'une des revendications 1 ou 2, **caractérisé en ce que** les côtes longitudinaux (19, 20) de l'ouverture (18), du genre d'un trou de clé, sont munis, sur leur face extérieure (25), de deux mamelons (26, 27) opposés par paires, dont la paire, tournée vers la lame de racloir (13), des mamelons d'encliquetage (27) saisit par l'arrière les prolongements d'encliquetage (16, 17) en position de fonctionnement, et la paire, tournée vers la partie de poignée (28), des mamelons d'encliquetage (26) saisit par l'arrière les prolongements d'encliquetage (16, 17) dans la position de protection de la lame de racloir (13).

4. Racloir plat selon l'une des revendications 1 à 3, **caractérisé en ce que** les moyens de guidage longitudinaux sont formés par une configuration en coque de la partie de logement (11) et de la partie de protection (12), ainsi que de leurs éléments de saisie (29, 30), les bords de coque (31 ou 32) d'une partie (11 ou 12) étant entourés par les bords de coque (32 ou 31) de l'autre partie (12 ou 11) et. formant un guidage de languette (31, 32) mutuel.

5. Racloir plat selon l'une des revendications 1 à 4, **caractérisé en ce que** la partie de protection (12) et/ou la partie de logement (11) sont chacune munie d'une auge de saisie (36, 37) pour le pouce ou le doigt d'une main d'utilisateur.

6. Racloir plat selon le préambule de la revendication 1, **caractérisé en ce que** la partie de logement (11) est munie, sur deux zones de bordure (42, 43) opposées, d'une zone de logement (40) élargie, pour la lame de racloir (13), avec deux éléments formant crochet (44, 45) se présentant sous forme de saillie d'encliquetage, qui entourent en forme de bride les zones de bordure (46, 47), tournées l'une vers l'autre, de la partie de protection (12) congruente, et à chaque élément formant crochet (44, 45) étant associé au moins un mamelon d'encliquetage (48, 49), réalisé sous forme de saillie d'encliquetage conjuguée, sur la face extérieure (25) de la partie de protection (12).

7. Racloir plat selon la revendication 6, **caractérisé en ce que** chaque élément formant crochet (44, 45) est muni, sur son extrémité libre, d'un évidement (44a, 45a), entourant les mamelons d'encliquetage (48, 49), dans la position chaque fois prédéterminées par eux, et bloquant ainsi la partie de protection (12) par rapport à la partie de logement (11).

8. Racloir plat selon la revendication 6, **caractérisé en ce que** chaque élément formant crochet (44, 45) est munie, sur sa face inférieure, d'un retrait du genre d'une calotte, pour l'engagement dans un mamelon d'encliquetage (48, 49) .

9. Racloir plat selon l'une des revendications 6 à 8, **caractérisé en ce que** la partie de logement (11), à sa partie de poignée (28), sur chacune des deux zones d'extrémité opposées, est munie d'une glissière de guidage (50, 51) à section transversale en forme de U, dans laquelle les zones latérales (52, 53) en forme de baguette de la partie de protection (12) s'engagent, avec ou sans effet de serrage, et y sont guidées.

10. Racloir plat selon l'une des revendications 6 à 9, **caractérisé en ce que** les éléments formant crochet (44, 45) forment, seuls ou en liaison avec les glissières de guidage (50, 51), l'élément de couplage à l'élasticité d'un ressort.

11. Racloir plat selon l'une des revendications 6 à 10, **caractérisé en ce que** tant la partie de logement (11) qu'également la partie de protection (12) sont munies d'auges (54, 55) ovales, s'étendant dans la direction de manoeuvre du racloir (x, y), et de nervures (56, 57) en relief.

12. Racloir plat selon l'une des revendications 1 à 11, **caractérisé en ce que** la partie de logement (11) est munie, sur les arêtes extérieures de sa zone de logement (40) élargie, pour la lame de racloir (13), d'un bord (31) en relief, dépassant le bord (32) de la partie de protection (12) qui est également élargie dans cette zone (41).

13. Racloir plat selon l'une des revendications 1 à 12, **caractérisé en ce que** deux saillies de fixation (21, 22), pour le blocage de la lame de racloir (13), sont disposées sur la surface de logement (14) de la partie de logement (11).

14. Racloir plat selon l'une des revendications 1 à 13, **caractérisé en ce que**, sur l'extrémité (28a) située côté manche, de la partie de logement (11) et de la partie de protection (12), est respectivement prévue une ouverture (38, 39), ouvertures qui, dans la position de protection, sont alignées entre elles et forment ainsi une ouverture d'accrochage (38, 39) continue.
